# EUROPÄISCHE PATENTSCHRIFT

(11) **EP 0 585 196 B1**
(45) Veröffentlichungstag und Bekanntmachung des Hinweises auf die Patenterteilung: **11.03.1998**
(21) Anmeldenummer: 93810468.4
(22) Anmeldetag: 01.07.1993
(51) Int. Cl.: D01G 15/82, D01G 15/32

(54) **Ummantelung einer Karde**
Casing of a carding machine
Enveloppe d'une machine de cardage

(30) Priorität: 04.08.1992 CH 2441/92
(43) Veröffentlichungstag der Anmeldung: 02.03.1994
(73) Patentinhaber: MASCHINENFABRIK RIETER AG, CH-8406 Winterthur (CH)
(72) Erfinder: Faas, Jürg, CH-8474 Dinhard (CH)

(56) Entgegenhaltungen:
- EP-A- 0 239 549
- CH-A- 352 935
- CH-A- 408 726
- CH-A- 519 031
- DE-A- 3 316 643

## Beschreibung

Die Erfindung betrifft eine Ummantelung einer Karde nach dem Oberbegriff des Patentanspruchs 1.

Es ist allgemein bekannt, dass die Karden der heutigen Bauart mit einer Ummantelung umgeben sind, welche einerseits aus sicherheitstechnischen Vorschriften und andererseits aus Bedingungen der Luftreinhaltung erforderlich sind. Um den beim Kardieren entstehenden Flug, Schalenteile und sonstigen Schmutzteile wirksam zu entfernen sind innerhalb der Ummantelung Absaugeinrichtungen vorgesehen, die einen gewissen Unterdruck im ummantelten Raum der Karde erzeugen. Dadurch werden die Faserteile, Schalenteile und sonstigen Schmutzteile abgesaugt. Dazu sind bei heute bekannten Karden, wie beispielsweise die C4/1 der Firma RIETER, in der Ummantelung Ansaugöffnungen vorgesehen. Die C4/1 Karde der Firma RIETER hat z.B. viele kleine Öffnungen (je ca. 10x25 mm) innerhalb einer vorbestimmten ,,Zone" der Ummantelung gehabt. Insgesamt betrug die durch diese Öffnungen angebotene Ansaugfläche ca. 0,12 m². Eine solche Ansaugfläche ergibt, bei der für das wirksame Enffernen von Flug und Schmutz erforderlichen Luftströmung, eine hohe Strömungsgeschwindigkeit. Wegen der grossen Ansaugwirkung müssten dazu die kleineren Ritzen und Öffnungen in der Ummantelung abgedichtet werden, um das Ansaugen von Falschluft möglichst zu unterbinden.

Die hohe Strömungsgeschwindigkeit hat die Nebenwirkung, dass Flug- und Staubpartikel aus der Umgebung der Karde (aus dem Spinnereisaal) in den ummantelten Raum der Karde mitverfrachtet werden. Es ist aber nicht praktisch möglich, abzusichern, dass sämtliche mitverfrachtete Partikel in die Absaugung gelangen, d.h. der Innenraum der Ummantelung wird mit der Zeit verflugt bzw. verschmutzt. Um hier Abhilfe zu schaffen, wurden die Ansaugflächen mit einem Filtertuch abgedeckt, was aber bewirkt, dass die effektive Ansaugfläche noch weiter reduziert und allmählich verstopft wird. Wenn das Tuch nicht regelmässig ersetzt, bzw. gereinigt wird, muss die Absaugeinrichtung der Karde Luft auch durch die,,abgedichteten" Öffnungen anziehen, was die schon erwähnten Probleme (hohe Strömungsgeschwindigkeiten, Ablagerungen innerhalb der Ummantelung) vervielfacht.

Die Erfindung stellt sich nun die Aufgabe, die Luftzufuhr an die Absaugung einer ummantelten Karde derart zu verbessern, dass die Anforderungen an die Abdichtung bzw. an die regelmässige Reinigung eines Filtertuchs wesentlich verringert werden können.

Diese Aufgabe bei einer gattungsgemässen Ummantelung einer Karde wird durch die Merkmale des Patentanspruchs 1 gelöst.

Die Erfindung hat den wesentlichen Vorteil, dass die Geschwindigkeit der Luftströmungen an bzw. innerhalb der Karde massgeblich geringer sind, so dass die Abdichtung der Ummantelung nicht mehr ins Gewicht fällt. Da die Ansaugluft mit einer wesentlich geringeren Geschwindigkeit in die Ummantelung hineinströmt, werden die Schwebeteile wie Flugfasern usw. nur noch zu einem sehr kleinen Teil und dadurch mit einer bedeutend geringeren Volumenstromdichte angesaugt, so dass in vielen Fällen das Filtertuch vor den Ansaugöffnungen entfallen kann, beispielsweise dann, wenn der Spinnereisaal eine genügende Sauberkeit aufweist.

Weitere Vorteile folgen aus der nachfolgenden Beschreibung, in welcher die Erfindung anhand eines in den Zeichnungen dargestellten Ausführungsbeispieles näher erläutert wird.

Es zeigt:
- Fig. 1: eine schematische Darstellung einer Seitenansicht der Ummantelung einer Karde,
- Fig. 2: eine schematische Obenanschicht (Querschnitt) der Ummantelung in Fig. 1, und
- Fig. 3: einen Querschnitt durch eine Ansaugöffnung mit Gitterstäben.

In Figur 1 ist die Ummantelung 1 einer Karde bloss sehr schematisch in Seitenansicht gezeichnet, ohne Einhaltung der richtigen Maßstäbe. Auf der rechten Seite ist der Einzugstisch 2 und auf der linken Seite der Kardenbandauslauf 3 ersichtlich. Die gezeichnete Seite der Ummantelung 1 besteht aus zwei Türen 4 und 5, die die gestrichelt angedeutete Karde mit Tambour 6, Einzugswalze 7 und Briseur 8 abdeckt. In den beiden Türen 4 und 5 sind rechteckige Ansaugöffnungen 9 und 10 vorgesehen, die mit Gitterstäben 11 versehen sind.

In Figur 2 sind für dieselben Elemente dieselben Bezugszeichen verwendet wie in Figur 1. Der Tambour 6 ist mit seiner gestrichelt dargestellten Drehachse angedeutet. Die mit Pfeilen 12 dargestellte Ansaugluft wird durch die Ansaugöffnungen 9 und 10 in die Saugrohre 13 eines aus EP-A-0 340 458 bekannten L-förmigen Kanals 14 hineingesogen. Hinter diesem Kanal 14 ist eine Absaugeinrichtung 15 typischerweise mit einer Absaugleistung von 0,5 bis 1,2 m³/s, insbesondere 0,6 bis 0,9 m³/s, angeordnet. Die räumliche Anordnung der Absaugeinrichtung 15 kann auch zentral (hier nicht dargestellt) und somit für mehrere Karden gleichzeitig wirksam sein. Dies ist für die vorliegende Erfindung jedoch nicht von Belang. Die Ansaugöffnungen 9 und 10 (Fig. 1) sind nun möglichst in unmittelbarer Nähe der Ansaugstellen der Saugrohre 13 angeordnet, um die Luftströmungen innerhalb der Karde möglichst gering zu halten. Unkontrollierte Luftströmungen innerhalb der Ummantelung einer Karde können nämlich zu unerwünschten Verfrachtungen von Fasern und Staub und damit zur Verschmutzung des Inneren der Maschine führen.

Figur 3 zeigt die Ansaugöffnung 9 oder 10 mit der Umrandung 16 und den Gitterstäben 11, von denen hier nur zwei dargestellt sind. In Wirklichkeit sind eine Vielzahl davon vorhanden. Wie ersichtlich haben die Gitterstäbe 11 ein U-förmiges Profil und sind mit den Beinen des U's nach innen gerichtet. Das U-Profil ist an den Rändern 17 abgekantet oder abgerundet, um zu verhindern, dass Fasern hängenbleiben und somit mit der Zeit die Ansaugöffnungen zugedeckt werden. Dadurch wird eine Art Selbstreinigungseffekt erzeugt. Die Umrandung 16 ist ebenfalls nach innen gebördelt und besitzt aus genanntem Grund auch einen abgekanteten oder abgerundeten Rand 18. Der Abstand a zwischen den Aussenseiten der Beine des U-förmigen Gitterstabs 11 beträgt zwischen 10 und 40 mm, vorzugsweise etwa 20 mm. Der Abstand b zwischen zwei Gitterstäben 11 beträgt, auch wieder gemessen zwischen den Aussenseiten der Beine, höchstens 40 mm und ist vorzugsweise etwa 20 mm. Die Gitterstäben 11 sind als zusammenhängendes Gitter ausgebildet, welches von der Innenseite der Ummantelung her in die Ansaugöffnungen 9 und 10 montiert wird. Somit verhindert man, dass die Gitterstäbe 11 von aussen entfernt werden können, ohne die sonst verriegelten Türen 4 und 5 zu öffnen. Ferner kann im Bedarfsfall jeweils ein Filtertuch zwischen dem aus den Gitterstäben 11 gebildeten Gitter und der Umrandung der Ansaugöffnungen 9 und 10 eingespannt werden. Die effektive Ansaugfläche der Ansaugöffnungen 9 und 10 ist die durch die Ansaugöffnungen 9 und 10 gebildete Fläche abzüglich der von den Gitterstäben 11 abgedeckten Fläche. Um die wesentlich geringere Strömungsgeschwindigkeit der angesaugten Luft von maximal 0,3 bis 0,8 m/s, vorzugsweise maximal 0,5 m/s, zu erhalten, die ausserhalb der Ummantelung 1 und in der Nähe der Ansaugöffnungen 9 und 10 gemessen wird, muss die effektive Ansaugfläche der Ansaugöffnungen 9 und 10 mindestens 0,4 m² vorzugsweise mindestens 0,5 m² betragen.

## Patentansprüche

1. Ummantelung (1) einer Karde, welche mit einer Absaugeinrichtung (15) zum wirksamen Entfernen von beim Kardieren freigestellten Faserflug, Schalenteilen, Textilfasern und sonstigen Schmutzteilen verbunden ist, wobei in der Ummantelung an vorgegebenen Stellen Öffnungen zum Ansaugen der durch die Absaugeinrichtung (15) abgeführten Transportluft vorgesehen sind, dadurch gekennzeichnet,
dass die effektive Ansaugfläche aller Ansaugöffnungen (9,10) in der Ummantelung mindestens 0,4 m² vorzugsweise 0,5 m² beträgt.

2. Ummantelung nach Anspruch 1, dadurch gekennzeichnet, dass die ausserhalb der Ummantelung (1) in der Nähe der Ansaugöffnungen (9, 10) gemessenen Ansaugströmung geringer als 0,8 m/s ist bei einer Absaugleistung der Absaugeinrichtung (15) von 0,5 bis 1,2 m³/s.

3. Ummantelung nach Anspruch 2, dadurch gekennzeichnet, dass die gemessene Ansaugströmung geringer ist als 0,5 m/s bei einer Absaugleistung der Absaugeinrichtung (15) von 0,6 bis 0,9 m³/s.

4. Ummantelung nach Anspruch 3, dadurch gekennzeichnet, dass die Ansaugöffnungen (9, 10) mit einem Gitter aus zumindest nach innen abgekanteten oder abgerundeten Gitterstäben (11) abgedeckt sind.

5. Ummantelung nach Anspruch 4, dadurch gekennzeichnet, dass der Abstand zwischen den Gitterstäben (11) geringer als 40 mm ist.

6. Ummantelung nach Anspruch 5, dadurch gekennzeichnet, dass dieser Abstand etwa 20 mm beträgt.

7. Ummantelung nach einem der Ansprüche 4 bis 6, dadurch gekennzeichnet, dass die Ansaugöffnungen (9, 10) rechteckig sind und von einem Gitter mit im Querschnitt U-förmigen Gitterstäben (11) gebildet sind.

8. Ummantelung nach einem der vorangehenden Ansprüche, dadurch gekennzeichnet, dass die Ansaugöffnungen (9, 10) in unmittelbarer Nähe der Ansaugstellen der an der Karde vorgesehenen Saugrohre (13) angeordnet sind.

9. Ummantelung nach einem der vorangehenden Ansprüche, dadurch gekennzeichnet, dass die Gitterstäbe (11) als einstückiges Gitter von der Innenseite der Ummantelung (1) in die Ansaugöffnungen (9, 10) montierbar sind.

10. Ummantelung nach Anspruch 9, dadurch gekennzeichnet, dass zwischen dem montierbaren Gitter und der Umrandung der Ansaugöffnungen (9, 10) ein Filtertuch eingespannt ist.

## Claims

1. A casing (1) of a card, which is connected with a suction device (15) for the effective removal of fibre fly, trash particles, textile fibres and other dirt particles released during the carding, with openings being provided at designated positions in the casing for sucking in the conveying air carried off by the suction device (15), characterized in that the effective suction area of all suction openings (9, 10) in the casing is at least 0.4 m², preferably 0.5 m².

2. A casing as claimed in claim 1, characterized in that the suction flow measured outside of the casing (1) in the proximity of the suction openings (9, 10) is less than 0.8 m per second at a suction capacity of the suction device (15) of 0.5 to 1.2 m³ per second.

3. A casing as claimed in claim 2, characterized in that measured suction flow is less than 0.5 m per second at a suction capacity of the suction device (15) of 0.6 to 0.9 m³ per second.

4. A casing as claimed in claim 3, characterized in that the suction openings (9, 10) are covered by a grid consisting of lattice bars (11) which are folded inwardly or rounded off.

5. A casing as claimed in claim 4, characterized in that the distance between the lattice bars (11) is less than 40 mm.

6. A casing as claimed in claim 5, characterized in that said distance is approx. 20 mm.

7. A casing as claimed in one of the claims 4 to 6, characterized in that the suction openings (9, 10) are rectangular and are formed by a grid with lattice bars (11) which are U-shaped in their cross section.

8. A casing as claimed in one of the preceding claims, characterized in that the suction openings (9, 10) are arranged in the ultimate proximity of the suction positions of the suction tubes (13) provided in the card.

9. A casing as claimed in one of the preceding claims, characterized in that the lattice bars (11), which are formed as a grid made from one piece, can be mounted in the suction openings (9, 10) from the inside of the casing (1).

10. A casing as claimed in claim 9, characterized in that a filter cloth is stretched between the mountable grid and the border strip of the suction openings (9, 10).

## Revendications

1. Enveloppement (1) d'une carde, qui est relié avec un arrangement d'aspiration (15) dans le but d'éloigner énergiquement les duvets de fibres, les particules de capsule, les fibres textiles et autres particules de salissure qui sont libérés lors du cardage, et où des ouvertures sont prévues à des endroits bien déterminés dans l'enveloppement, afin d'aspirer l'air de transport évacué par l'arrangement d'aspiration (15),
caractérisé par le fait que
la surface d'aspiration effective de toutes les ouvertures d'aspiration (9, 10), pratiquées dans l'enveloppement, s'élève au moins à 0,4 m², de préférence 0,5 m².

2. Enveloppement selon revendication 1,
caractérisé par le fait que
l'écoulement d'aspiration, mesuré en dehors de l'enveloppement (1) et dans le voisinage des ouvertures d'aspiration (9, 10), est inférieur à 0,8 m/s pour une puissance d'aspiration de 0,5 à 1,2 m³/s de l'arrangement d'aspiration (15).

3. Enveloppement selon revendication 2,
caractérisé par le fait que
l'écoulement d'aspiration mesuré est inférieur à 0,5 m/s pour une puissance d'aspiration de 0,6 à 0,9 m³/s de l'arrangement d'aspiration (15).

4. Enveloppement selon revendication 3,
caractérisé par le fait que
les ouvertures d'aspiration (9, 10) sont recouvertes par une grille constituée par des barreaux de grille (11) qui sont au moins repliés vers l'intérieur ou arrondis.

5. Enveloppement selon revendication 4,
caractérisé par le fait que
la distance comprise entre les barreaux de grille (11) est inférieure à 40 mm.

6. Enveloppement selon revendication 5,
caractérisé par le fait que
cette distance est d'environ 20 mm.

7. Enveloppement selon une des revendications 4 à 6,
caractérisé par le fait que
les ouvertures d'aspiration (9, 10) sont rectangulaires, et formées par une grille possédant des barreaux de grille (11) ayant en section une forme de U.

8. Enveloppement selon l'une des revendications précédentes,
caractérisé par le fait que
les ouvertures d'aspiration (9, 10) sont disposées dans les environs immédiats des lieux d'aspiration des tubes d'aspiration (13) prévus sur la carde.

9. Enveloppement selon l'une des revendications précédentes,
caractérisé par le fait que
les barreaux de grille (11) peuvent être montés, comme grille d'une seule pièce, dans les ouvertures d'aspiration (9, 10), depuis le côté intérieur de l'enveloppement (1).

10. Enveloppement selon revendication 9,
caractérisé par le fait
qu'un tissu filtrant est tendu entre la grille pouvant être montée et les bordures des ouvertures d'aspiration (9, 10).
